# EUROPÄISCHE PATENTSCHRIFT

(11) **EP 4 367 405 B1**
(45) Veröffentlichungstag und Bekanntmachung des Hinweises auf die Patenterteilung: **30.07.2025**
(21) Anmeldenummer: 22772934.0
(22) Anmeldetag: 02.09.2022
(51) Int. Cl.: F15B 1/02, F15B 1/033, E02F 9/22

(54) **BETÄTIGUNGSVORRICHTUNG FÜR ZUMINDEST EINEN FLUIDISCH ANTREIBBAREN VERBRAUCHER**
ACTUATING DEVICE FOR AT LEAST ONE FLUID POWER CONSUMER
DISPOSITIF D'ACTIONNEMENT POUR AU MOINS UN CONSOMMATEUR ACTIONNÉ FLUIDIQUEMENT

(30) Priorität: 11.09.2021 DE 102021004608
(43) Veröffentlichungstag der Anmeldung: 15.05.2024
(73) Patentinhaber: Hydac Mobilhydraulik GmbH, Sulzbach/Saar (DE)
(72) Erfinder: GRÜN, Stephan, 66265 Heusweiler (DE); BERWANGER, Michael, 66271 Kleinblittersdorf (DE)
(74) Vertreter: Bartels und Partner, Patentanwälte
(86) Internationale Anmeldenummer: PCT/EP2022/074444
(87) Internationale Veröffentlichungsnummer: WO 2023/036701

(56) Entgegenhaltungen:
- DE-A1- 102005 054 394
- DE-A1- 102012 208 307
- US-A1- 2007 056 277
- US-B1- 6 321 534
- US-B2- 9 932 721

## Beschreibung

Die Erfindung betrifft eine Betätigungsvorrichtung für zumindest einen fluidisch antreibbaren Verbraucher, wie einen hydraulischen Aktuator, mit den Merkmalen im Oberbegriff von Anspruch 1.

Aus der DE 10 2014 000 696 A1 ist eine Vorrichtung für einen Verbraucher in Form einer hydraulisch ansteuerbaren Aktuatoreinrichtung bekannt. Die Vorrichtung weist als Steuereinrichtung eine Arbeitshydraulik auf, über die wechselweise zwei Arbeitsräume der Aktuatoreinrichtung mit Hydraulikflüssigkeit beaufschlagbar sind. An den dahingehenden Fluidweg ist als Teil einer Federungseinrichtung eine Ventileinrichtung der Vorrichtung angeschlossen, die neben einem Schaltventil und drei Logikelementen eine weitere Steuereinrichtung in Form eines proportionalen Steuerventils aufweist.

Mittels der Ventileinrichtung ist die Aktuatoreinrichtung an eine Speichereinrichtung als weiteren Teil der Federungseinrichtung anschließbar, wobei vorher, falls der Speicherdruck der Speichereinrichtung höher ist als der Arbeitsdruck in der Aktuatoreinrichtung, über das Steuerventil der Speicherdruck zu einem Tank hin entlastet wird bis zum Erreichen des Arbeitsdruckes. Im Betrieb der Vorrichtung dient das Schaltventil zum Herstellen bzw. Sperren einer Fluidverbindung zum Aufladen der Speichereinrichtung. Ein erstes Logikelement dient zum Vergleichen des Arbeitsdruckes mit dem Speicherdruck zwecks Ansteuerns einer Steuerleitung zum Ansteuern eines zweiten und dritten Logikelements. Das zweite Logikelement dient zum Herstellen bzw. Sperren einer Fluidverbindung zwischen einem Arbeitsraum der Aktuatoreinrichtung und der Speichereinrichtung und das dritte Logikelement zum Herstellen bzw. Sperren einer Fluidverbindung zwischen dem anderen Arbeitsraum der Aktuatoreinrichtung und dem Tank. Arbeitet die Vorrichtung in einem Feder-Dämpfer-Modus, in dem der Speicherdruck an den Arbeitsdruck angepasst ist, ist die Speichereinrichtung über einen Fluidweg durch das zweite Logikelement mit der Aktuatoreinrichtung verbunden.

Die US 2007/0056277 A1 offenbart eine Betätigungsvorrichtung mit den Merkmalen im Oberbegriff von Anspruch 1 für zumindest einen fluidisch antreibbaren Verbraucher, wie einen hydraulischen Aktuator, bestehend aus mindestens einer Ventil-Steuereinrichtung zum Steuern einer alternierenden Bewegung des jeweiligen Verbrauchers und mindestens einer Federungseinrichtung, die zwischen die Ventil-Steuereinrichtung und den jeweiligen Verbraucher geschaltet ist, wobei die Federungseinrichtung eine weitere Ventil-Steuereinrichtung aufweist, deren Ventilkolben stufenlos in einem zugehörigen Ventilgehäuse verfahrbar ist, wobei in einer Federungsstellung des Ventilkolbens der weiteren Ventil-Steuereinrichtung eine Speichereinrichtung der Federungseinrichtung über einen Fluidweg durch die weitere Ventil-Steuereinrichtung mit dem jeweiligen Verbraucher verbunden ist, und wobei der Ventilkolben der weiteren Ventil-Steuereinrichtung in einer Ladestellung anordenbar ist, in der die Speichereinrichtung für ihr Aufladen über einen weiteren Fluidweg durch die weitere Ventil-Steuereinrichtung mit einem Druckversorgungsanschluss verbunden ist.

Weitere Betätigungsvorrichtungen gehen aus der DE 10 2012 208 307 A1, der DE 10 2005 054 394 A1, der US 9 932 721 B2 und der US 6 321 534 B1 hervor.

Der Erfindung liegt die Aufgabe zugrunde, eine Betätigungsvorrichtung für zumindest einen fluidisch antreibbaren Verbraucher bereitzustellen, die bei einfachem Aufbau in ihrer Betriebssicherheit verbessert ist.

Eine dahingehende Aufgabe löst eine erfindungsgemäße Betätigungsvorrichtung mit den Merkmalen des Patentanspruchs 1 in seiner Gesamtheit.

Gemäß dem kennzeichnenden Teil des Anspruchs 1 zeichnet sich die erfindungsgemäße Betätigungsvorrichtung dadurch aus, dass der Ventilkolben der weiteren Ventil-Steuereinrichtung in zumindest einer Trennstellung anordenbar ist, in der dieser sämtliche Anschlüsse der weiteren Ventil-Steuereinrichtung voneinander trennt, und dass die eine Trennstellung zwischen der Federungsstellung und der Ladestellung vorgesehen ist.

Die Trennstellung bildet eine Wartestellung, in der der Ventilkolben anordenbar ist, wenn ein vorhergehender Verfahrensschritt der Betätigungseinrichtung abgearbeitet ist und die Betätigungseinrichtung für einen darauffolgenden Verfahrensschritt bereit ist. Dadurch ist das Ansprechverhalten der Betätigungseinrichtung verbessert.

Es ist ferner vorgesehen, dass in einer Federungsstellung des Ventilkolbens der weiteren Ventil-Steuereinrichtung eine Speichereinrichtung der Federungseinrichtung über einen Fluidweg durch die weitere Ventil-Steuereinrichtung mit dem jeweiligen Verbraucher verbunden ist.

Dadurch ist die Betätigungsvorrichtung hinsichtlich ihres Aufbaus einfach ausbildbar. So sind die im Stand der Technik nach DE 10 2014 000 696 A1 vorgesehenen Logikelemente sowie das Schalt- und Steuerventil hinfällig respektive erfindungsgemäß durch die Federungseinrichtung ersetzt, die in ihrer einfachsten Ausführungsform lediglich ein Ventil aufweist. Aufgrund der reduzierten Ventilanzahl und damit auch einer reduzierten Anzahl von Fluidleitungen und -anschlüssen ist die Leckage der Federungseinrichtung reduziert, was bei Hubwerkfederungssystemen, in denen die Betätigungsvorrichtung bevorzugt Verwendung findet, vorteilhaft ist, weil im Betrieb des Hubwerkfederungssystems das leckagebedingte Absenken des Hubwerks reduziert ist. Dadurch weist die Betätigungsvorrichtung eine höhere Betriebssicherheit auf. Das Vorsehen einer geringeren Anzahl von Ventilen in der Federungseinrichtung verbessert außerdem die Dynamik der Betätigungsvorrichtung und verringert die Kosten bei ihrer Herstellung.

Bei einem besonders bevorzugten Ausführungsbeispiel ist vorgesehen, dass die Betätigungsvorrichtung für eine Fluiddruckanpassung des Speicherdrucks der Speichereinrichtung und des lasthaltenden Federungsdrucks im Verbraucher dient. Besonders bevorzugt ist vorgesehen, dass die Ventil-Steuereinrichtung, die in einem Hauptfluidzweig angeordnet ist, und die Federungseinrichtung, die demgegenüber in einem Nebenfluidzweig angeordnet ist, zueinander parallel geschaltet zwischen einem Druckversorgungsanschluss und dem Verbraucher angeordnet sind. Vorliegend kann der Verbraucher als Aktuator ausgebildet sein, wie beispielsweise als fluidisch antreibbarer Motor oder als fluidisch antreibbarer Arbeitszylinder.

Bei einem weiteren bevorzugten Ausführungsbeispiel ist vorgesehen, dass die weitere Ventil-Steuereinrichtung derart eingerichtet ist, dass sich über diese bei entsprechender Ansteuerung ein Federungsdruck im Verbraucher und ein Speicherdruck der Speichereinrichtung allmählich gegenseitig ausgleichen und entsprechend aneinander anpassen. Dabei ist bevorzugt vorgesehen, dass die weitere Ventil-Steuereinrichtung derart eingerichtet ist, dass diese, wenn sich ihr Ventilkolben in die Federungsstellung bewegt, den Fluidweg zumindest teilweise graduell zunehmend herstellt, wobei sich gleichzeitig ein Federungsdruck im Verbraucher und ein Speicherdruck der Speichereinrichtung über den Fluidweg gegenseitig ausgleichen und entsprechend graduell zunehmend aneinander anpassen. Durch die Herstellung der dahingehenden Fluidverbindung wird die Speichereinrichtung zugeschaltet und damit die Federung aktiviert. Falls in dem Verbraucher und der Speichereinrichtung unterschiedliche Fluiddrücke herrschen, kommt es nach der initialen Herstellung dieser Fluidverbindung zu einer Bewegung der Kolbenstange des Verbrauchers, die aufgrund der graduell zunehmenden Herstellung des Fluidweges im Gegensatz zu einer sprungartigen Bewegung eher kontrolliert und allmählich erfolgt. Dadurch hat ein Bediener der Betätigungseinrichtung die Möglichkeit, in den Bewegungsvorgang der Kolbenstange einzugreifen und diesen zu beeinflussen. Zudem ist die sprungartige Bewegung der Kolbenstange des Verbrauchers bei Aktivierung der Federung verhindert, die sich, falls die Betätigungseinrichtung für einen Verbraucher in Form eines Arbeitszylinders eines Hubwerkfederungssystems einer fahrbaren Arbeitsmaschine verwendet wird, nachteilig auf die Fahrstabilität der Arbeitsmaschine auswirken sowie einen Verlust und eine Beschädigung der durch das Hubwerk angehobenen Ladung zur Folge haben kann.

Bei einem weiteren bevorzugten Ausführungsbeispiel ist vorgesehen, dass der Ventilkolben während der graduell zunehmenden Herstellung des Fluidweges und/oder bei Anordnung in der Federungsstellung den Druckversorgungsanschluss der Betätigungsvorrichtung und die Speichereinrichtung voneinander trennt. Dadurch wird verhindert, dass es beim Aktivieren der Federung aufgrund eines sich von dem lasthaltenden Federungsdruck im Verbraucher unterscheidenden Fluiddrucks am Druckversorgungsanschluss zu einer Verfahrbewegung der Kolbenstange des Verbrauchers kommt.

Bei einem weiteren bevorzugten Ausführungsbeispiel ist vorgesehen, dass zur Ansteuerung der weiteren Ventil-Steuereinrichtung eine Ansteuereinrichtung für den Ventilkolben der weiteren Ventil-Steuereinrichtung vorgesehen ist, mittels der eine Steuerseite des Ventilkolbens der weiteren Ventil-Steuereinrichtung mit einer Kraft beaufschlagbar ist. Vorzugsweise ist die Ansteuereinrichtung als Proportional-Druckregelventil ausgebildet, über das eine Steuerseite des Ventilkolbens der weiteren Ventil-Steuereinrichtung mit einem Steuerfluiddruck beaufschlagbar ist. Bevorzugt ist dabei vorgesehen, dass das Proportional-Druckregelventil entgegen der Kraft des Steuerfluiddrucks elektromagnetisch betätigbar ist. Alternativ dazu kann zur Ansteuerung des Ventilkolbens der weiteren Ventil-Steuereinrichtung ein elektromotorischer Stellantrieb vorgesehen sein, der auf die eine Steuerseite des Ventilkolbens der weiteren Ventil-Steuereinrichtung einwirkt. Dadurch ist jeweils zur Ansteuerung der Federungseinrichtung, insbesondere der weiteren Ventil-Steuereinrichtung, lediglich eine elektrische Steuerleitung vorzusehen.

Bei einem weiteren bevorzugten Ausführungsbeispiel ist vorgesehen, dass eine Regeleinheit und mit dieser verbunden, mindestens eine Eingabeeinrichtung und vorzugsweise mindestens eine Sensoreinrichtung zum Erfassen von Zustandswerten vorgesehen sind, und dass das Proportional-Druckregelventil oder der Stellantrieb von der Regeleinheit ansteuerbar ist.

Der Ventilkolben der weiteren Ventil-Steuereinrichtung ist in einer Ladestellung anordenbar, in der die Speichereinrichtung für ihr Aufladen über einen weiteren Fluidweg durch die weitere Ventil-Steuereinrichtung mit dem Druckversorgungsanschluss verbunden ist und vorzugsweise, dass der Verbraucher über die jeweilige eine Ventil-Steuereinrichtung an diesen Druckversorgungsanschluss angeschlossen ist. Dadurch kann bei jedem pumpendruckerhöhenden Steuerbefehl zum Aus- oder Einfahren der Kolbenstange des Verbrauchers die Speichereinrichtung aufgeladen werden. Besonders bevorzugt ist dabei vorgesehen, dass in den weiteren Fluidweg eine, insbesondere anpassbare, vorzugsweise proportional anpassbare, Blende oder Drossel geschaltet ist.

Bei einem weiteren bevorzugten Ausführungsbeispiel ist vorgesehen, dass der Ventilkolben der weiteren Ventil-Steuereinrichtung in einer Entladestellung anordenbar ist, in der die Speichereinrichtung über einen weiteren Fluidweg durch die weitere Ventil-Steuereinrichtung mit dem Tankanschluss verbunden ist. Dadurch ist die Speichereinrichtung zum Tank hin entleerbar, so dass in einem Ruhezustand der Betätigungseinrichtung kein Fluiddruck bzw. keine Energie in der Speichereinrichtung eingespannt verbleibt. Besonders bevorzugt ist vorgesehen, dass in diesem Fluidweg eine Drossel oder Blende angeordnet ist.

Bei einem weiteren bevorzugten Ausführungsbeispiel ist vorgesehen, dass eine weitere Trennstellung zwischen der Ladestellung und der Entladestellung vorgesehen ist. Bei einem weiteren bevorzugten Ausführungsbeispiel ist vorgesehen, dass der Verbraucher in der Federungsstellung der weiteren Ventil-Steuereinrichtung, insbesondere über die weitere Ventil-Steuereinrichtung, mit einem Tankanschluss verbunden ist. Alternativ dazu kann in einer Fluidverbindung zwischen dem Verbraucher und dem Tankanschluss ein Ablaufventil vorgesehen sein und der Steuerfluiddruck zur Ansteuerung des Ablaufventils auf eine Steuerseite seines Ventilkolbens wirken.

Bei einem weiteren bevorzugten Ausführungsbeispiel ist vorgesehen, dass in der Fluidverbindung zwischen dem Verbraucher und der weiteren Ventil-Steuereinrichtung und/oder zwischen dieser und der Speichereinrichtung jeweils ein Drucksensor den lasthaltenden Federungsdruck bzw. den Speicherdruck erfasst, wobei der jeweilige Drucksensor zur Übermittlung seiner Druckmesswerte an die Regeleinheit der Betätigungsvorrichtung angeschlossen ist. Dadurch kann bereits vor Herstellen der Verbindung zwischen der Speichereinrichtung und dem Verbraucher der Speicherdruck der Speichereinrichtung mittels der Regeleinheit automatisch an den lasthaltenden Federungsdruck des Verbrauchers aktiv angepasst werden, wodurch eine Bewegung der Kolbenstange des Verbrauchers bei Aktivieren der Federung minimiert oder sogar verhindert ist. Außerdem kann basierend auf den Messwerten des der Speichereinrichtung zugeordneten Drucksensors die Befüllungsgeschwindigkeit der Speichereinrichtung eingestellt werden.

Bei einem weiteren bevorzugten Ausführungsbeispiel ist vorgesehen, dass in einer an den Verbraucher angeschlossenen Leitung ein Lasthalteventil vorgesehen ist, das von dem Proportionalventil mittels des Steuerfluiddrucks oder über einen zusätzlichen Anschluss der Betätigungseinrichtung oder von der Regeleinheit ansteuerbar ist. Falls das Lasthalteventil mittels des Steuerfluiddrucks angesteuert wird, ist eine separate Ansteuerung des Lasthalteventils hinfällig, so dass für eine solche separate Ansteuerung notwendige Komponenten nicht vorzusehen sind. Falls das Lasthalteventil von der Regeleinheit angesteuert wird, kann dies direkt oder indirekt über ein Vorsteuerventil geschehen.

Bei einem weiteren bevorzugten Ausführungsbeispiel ist vorgesehen, dass eine Druckversorgungsquelle, die an den Druckversorgungsanschluss anschließbar ist, durch ein von dem Speicherdruck abhängiges Load-Sensing-Signal ansteuerbar ist. Dadurch ist der Pumpendruck während eines Aufladevorgangs der Speichereinrichtung in Abhängigkeit des Fluiddrucks in der Speichereinrichtung einstellbar.

Bei einem weiteren bevorzugten Ausführungsbeispiel ist vorgesehen, dass die weitere Ventil-Steuereinrichtung ausgebildet ist als 3/3- oder 5/3- oder 6/5-Proportional-Wegeventil in Schieberbauweise.

Bei einem weiteren bevorzugten Ausführungsbeispiel ist vorgesehen, dass das eingesetzte Fluid Hydraulikflüssigkeit, insbesondere Hydrauliköl, ist, so dass es sich bei sämtlichen fluidischen Komponenten der Betätigungsvorrichtung um hydraulische Komponenten handelt.

Bei einem weiteren bevorzugten Ausführungsbeispiel ist vorgesehen, dass zur Begrenzung des Systemdrucks ein weiteres Druckregel- oder ein Druckabschaltventil in der Fluidverbindung zwischen dem Druckversorgungsanschluss und der weiteren Ventil-Steuereinrichtung und/oder zwischen dieser und der Speichereinrichtung ein Druckbegrenzungsventil zur Begrenzung des Speicherdrucks vorgesehen ist.

Bei einem weiteren bevorzugten Ausführungsbeispiel ist eine fahrbare Arbeitsmaschine, insbesondere eine Baumaschine, wie beispielsweise ein Radlader oder Mobilbagger, vorgesehen, mit einem den zumindest einen Verbraucher aufweisenden Hubwerk und der voranstehend genannten Betätigungsvorrichtung, mittels der der jeweilige Verbraucher betätigbar ist.

Des Weiteren ist Gegenstand der Erfindung ein Verfahren zum Betätigen zumindest des einen fluidisch antreibbaren Verbrauchers mittels einer voranstehend genannten Betätigungsvorrichtung, mit den folgenden Verfahrensschritten: Aufladen der Speichereinrichtung auf einen initialen Speicherdruck über die in ihrer Ladestellung angeordnete weitere Ventil-Steuereinrichtung; und Verfahren des Ventilkolbens der weiteren Ventil-Steuereinrichtung in seine Federungsstellung, wobei der Ventilkolben den Fluidweg zwischen der Speichereinrichtung und dem Verbraucher zumindest teilweise graduell zunehmend herstellt, wobei sich gleichzeitig ein Federungsdruck in dem Verbraucher und ein aktueller Speicherdruck der Speichereinrichtung über den Fluidweg gegenseitig ausgleichen und entsprechend graduell zunehmend aneinander anpassen. Durch das aktive Aufladen der Speichereinrichtung auf einen initialen Speicherdruck wird sichergestellt, dass die Speichereinrichtung jederzeit geladen und damit jederzeit für ihre Federfunktion bereit ist.

Bei einem weiteren bevorzugten Ausführungsbeispiel ist vorgesehen, dass der initiale Speicherdruck dem maximalen Betriebsdruck der Betätigungsvorrichtung entspricht und dass die Anpassung des initialen Speicherdrucks durch Entladen der Speichereinrichtung durchgeführt wird. Dadurch wird sichergestellt, dass eine Aktivierung der Federung allenfalls eine kontrollierte und allmähliche Ausfahrbewegung der Kolbenstange des Verbrauchers zur Folge hat, die sicherheitsunkritischer ist als eine Einfahrbewegung.

Des Weiteren kann dadurch, dass die Speichereinrichtung vor Aktivierung der Federung jeweils nur einmal auf den maximalen Betriebsdruck geladen wird, insbesondere im Gegensatz zu einer kontinuierlichen Speicherdruckanpassung, die Energieeffizienz und die Lebensdauer der Speichereinrichtung erhöht sowie die Ansprechzeiten und das Ansprechverhalten der Maschine verbessert werden.

Bei einem besonders bevorzugten Ausführungsbeispiel ist vorgesehen, dass mittels jeweils eines Drucksensors der Federungs- und der Speicherdruck erfasst werden und dass nach dem Laden der Speichereinrichtung und vor ihrem Verbinden mit dem Verbraucher in Abhängigkeit dieser erfassten Drücke der initiale Speicherdruck durch entweder Entladen oder Aufladen der Speichereinrichtung an den Federungsdruck angepasst wird, der danach dem aktuellen Speicherdruck entspricht. Dadurch ist eine Bewegung der Kolbenstange des Verbrauchers bei Aktivieren der Federung minimiert oder sogar verhindert.

Bei einem weiteren bevorzugten Ausführungsbeispiel ist vorgesehen, dass eine Dämpfungsrate einstellbar ist, in dem der Ventilkolben der weiteren Ventil-Steuereinrichtung in einer Zwischenstellung zwischen der Federungsstellung und der benachbarten Trennstellung angeordnet wird.

Im Folgenden wird eine erfindungsgemäße Betätigungsvorrichtung anhand der Zeichnung näher erläutert. Dabei zeigen in prinzipieller und nicht maßstäblicher Darstellung die
- Fig. 1 bis 4: jeweils in der Art eines Fluidschaltplans ein erstes bis viertes Ausführungsbeispiel der erfindungsgemäßen Betätigungsvorrichtung.

Die Figuren zeigen eine erfindungsgemäße Betätigungsvorrichtung für einen fluidisch antreibbaren Verbraucher 10 in Form eines Aktuators 10. Die Betätigungsvorrichtung weist eine Ventil-Steuereinrichtung V1 zum Steuern einer alternierenden Bewegung des Aktuators 10 und eine Federungseinrichtung 14 auf, die zwischen die Ventil-Steuereinrichtung V1 und den Aktuator 10 geschaltet ist. Die Federungseinrichtung 14 weist eine Speichereinrichtung 16 und eine weitere Ventil-Steuereinrichtung V2 auf, deren Ventilkolben 20 stufenlos in ihrem Ventilgehäuse verfahrbar ist. Der Ventilkolben 20 der weiteren Ventil-Steuereinrichtung V2 ist in einer Federungsstellung V2.V anordenbar, in der dieser die Speichereinrichtung 16 über einen Fluidweg durch die weitere Ventil-Steuereinrichtung V2 mit dem Aktuator 10 verbindet.

Die Betätigungsvorrichtung dient zur Fluiddruckanpassung des Speicherdrucks *pₛ* der Speichereinrichtung 16 und des lasthaltenden Federungsdrucks *pₐ* im Aktuator 10 zwecks nachfolgender, insbesondere gedämpfter, Federung einer Kolbenstangeneinheit 22 des Aktuators 10 mittels des Speicherdrucks *pₛ* der Speichereinrichtung 16.

Die Betätigungsvorrichtung weist eine Druckversorgungsquelle 24 auf, die mit ihrer Saugseite an einen Fluidvorratstank 26 und mit ihrer Hochdruckseite über eine Fluidleitung an einen kolbenseitigen Arbeitsraum 28 des Aktuators 10 angeschlossen ist. Ein stangenseitiger Arbeitsraum 30 des Aktuators 10 ist über eine weitere Fluidleitung an den Tank 26 angeschlossen. In die beiden Fluidleitungen, die eine Art Hauptfluidzweig ausbilden, ist als Hauptsteuerventil die Ventil-Steuereinrichtung V1 geschaltet. Abhängig von der Schaltstellung des Ventils V1 kann die Hochdruckseite auch die Stangenseite sein. Parallel zu der Ventil-Steuereinrichtung V1 ist an diese beiden Fluidleitungen die Federungseinrichtung 14 in einer Art Nebenfluidzweig angeschlossen und wahlweise zuschaltbar.

Ein erster Anschluss V2.1 der weiteren Ventil-Steuereinrichtung V2 der Federungseinrichtung 14 ist über eine Fluidleitung an einen Verzweigungspunkt in der Fluidleitung zwischen der Ventil-Steuereinrichtung V1 und dem kolbenseitigen Arbeitsraum 28 des Aktuators 10 angeschlossen. Ein zweiter Anschluss V2.2 der weiteren Ventil-Steuereinrichtung V2 ist über eine weitere Fluidleitung an einen Verzweigungspunkt in der Fluidleitung zwischen der Ventil-Steuereinrichtung V1 und einem Druckversorgungsanschluss P der Betätigungseinrichtung angeschlossen, an den die Druckversorgungsquelle 24 hochdruckseitig angeschlossen ist. Ein dritter Anschluss V2.3 der weiteren Ventil-Steuereinrichtung V2 ist an eine Fluidseite der Speichereinrichtung 16 angeschlossen.

Die weitere Ventil-Steuereinrichtung V2 ist als Proportionalventil ausgebildet. Eine Endstellung V2.V des Ventilkolbens 20 der weiteren Ventil-Steuereinrichtung V2 entspricht seiner Federungsstellung V2.V, in der dieser Ventilkolben 20 den ersten V2.1 und den dritten V2.3 Anschluss der weiteren Ventil-Steuereinrichtung V2 miteinander verbindet und den zweiten Anschluss V2.2 von sämtlichen anderen Anschlüssen der weiteren Ventil-Steuereinrichtung V2 trennt und die Stangenseite (V2.4) mit dem Tank (V2.5) verbindet. Zur Ansteuerung des Ventilkolbens 20 ist seine eine Steuerseite 32 entgegen der Kraft einer Druckfeder 34 von einer Ansteuerungseinrichtung V5, 32 mittels einer Kraft in Richtung der einen Endstellung V2.V in Form der Federungsstellung V2.V beaufschlagbar.

Die weitere Ventil-Steuereinrichtung V2 ist derart eingerichtet, dass diese, wenn sich ihr Ventilkolben 20 in die Federungsstellung V2.V bewegt, den Fluidweg zwischen dem kolbenseitigen Arbeitsraum 28 des Aktuators 10 und der Speichereinrichtung 16 graduell zunehmend, also allmählich, herstellt, wobei sich ein lasthaltender Federungsdruck *pₐ* im kolbenseitigen Arbeitsraum 28 des Aktuators 10 und ein Speicherdruck *pₛ* der Speichereinrichtung 16 über den Fluidweg gegenseitig ausgleichen und entsprechend graduell zunehmend aneinander anpassen. Die dahingehende Druckanpassung wird als eine passive Druckanpassung angesehen. Während der graduell zunehmenden Herstellung dieses Fluidweges und bei Anordnung des Ventilkolbens 20 in der Federungsstellung V2.V ist der stangenseitige Arbeitsraum 30 des Aktuators 10 zum Tank 26 hin entlastet. Ebenso findet eine graduelle Druckentlastung des stangenseitigen Raums 30 statt.

Der Ventilkolben 20 der weiteren Ventil-Steuereinrichtung V2 ist zudem in einer Ladestellung V2.III anordenbar, in der dieser Ventilkolben 20 den ersten Anschluss V2.1 der weiteren Ventil-Steuereinrichtung V2 von ihren sämtlichen anderen Anschlüssen trennt und ihren zweiten V2.2 und dritten V2.3 Anschluss über einen Fluidweg miteinander verbindet. In diesen Fluidweg kann eine Drossel 72 oder Blende geschaltet sein. Zwischen seiner Federungs- V2.V und Ladestellung V2.III ist der Ventilkolben 20 der weiteren Ventil-Steuereinrichtung V2 in einer Trennstellung V2.IV anordenbar, in der dieser sämtliche Anschlüsse der weiteren Ventil-Steuereinrichtung V2 voneinander trennt.

In den Fluidweg zwischen der Ventil-Steuereinrichtung V1 und dem kolbenseitigen Arbeitsraum 28 des Aktuators 10 ist ein ansteuerbares Lasthalteventil V3 geschaltet. Lasthalteventil ist dabei der Oberbegriff für Rohrbruchsicherungsventile oder Senkbremsventile.

Die Betätigungsvorrichtung weist zudem eine Regeleinheit 36 auf. An die Regeleinheit 36 sind mindestens eine Eingabeeinrichtung 38 und mindestens eine Sensoreinrichtung 40 zum Erfassen von Zustandswerten angeschlossen. Ein Bediener der Betätigungseinrichtung kann über eine Eingabeeinrichtung 38, 42 die Federung wahlweise aktivieren oder deaktivieren sowie über diese oder eine weitere Eingabeeinrichtung 38, 44 Steuerbefehle für den Aktuator 10 und über diese oder eine weitere Eingabeeinrichtung 38, 46 eine Dämpfungsrate der Federung eingeben. Als Sensoreinrichtung 40 ist ein Bewegungssensor 48 vorgesehen, insbesondere zum Erfassen von Geschwindigkeitswerten.

In die Fluidleitung zwischen dem Verzweigungspunkt, der in der Fluidleitung zwischen dem Druckversorgungsanschluss P und der Ventil-Steuereinrichtung V1 vorgesehen ist, und dem zweiten Anschluss V2.2 der weiteren Ventil-Steuereinrichtung V2 ist ein Rückschlagventil V4 geschaltet, das entgegen der Kraft einer Druckfeder in Richtung der weiteren Ventil-Steuereinrichtung V2 öffnet. Das Rückschlagventil V4 verhindert ein Entleeren der Speichereinrichtung 16, wenn der Ventilkolben 20 der weiteren Ventil-Steuereinrichtung V2 in der Ladestellung V2.III angeordnet und der Druck der Druckversorgungsquelle 24 geringer als der Speicherdruck *pₛ* ist.

Ein erster Anschluss V1.1 der Ventil-Steuereinrichtung V1 ist über eine Fluidleitung mit dem Druckversorgungsanschluss P und ein zweiter Anschluss V1.2 über eine weitere Fluidleitung mit dem Tankanschluss T fluidführend verbunden. Ein dritter Anschluss V1.3 der Ventil-Steuereinrichtung V1 ist über eine weitere Fluidleitung mit dem kolbenseitigen Arbeitsraum 28 des Aktuators 10 und ein vierter Anschluss V1.4 ist über eine weitere Fluidleitung mit dem stangenseitigen Arbeitsraum 30 des Aktuators 10 verbunden. Ein Ventilkolben 50 der Ventil-Steuereinrichtung V1, die als 4/3-Proportional-Wegeventil V1 ausgebildet ist, ist jeweils ausgehend von seiner in den Figuren gezeigten unbetätigten ersten Stellung V1.I entgegen der Kraft einer Druckfeder 54 in seine zweite Stellung V1.II bringbar und entgegen der Kraft einer weiteren Druckfeder 52 in seine dritte Stellung V1.III bringbar. Die zweite V1.II und die dritte V1.III Stellung entsprechen den beiden Endstellungen V1.II, V1.III des Ventilkolbens 50. In der ersten Stellung V1.I ist der unbetätigte Ventilkolben 50 durch die beiden Druckfedern 52, 54 gehalten und trennt sämtliche Anschlüsse der Ventil-Steuereinrichtung V1 voneinander. In der zweiten Stellung V1.II angeordnet, verbindet der Ventilkolben 50 der Ventil-Steuereinrichtung V1 ihren ersten V1.1 und ihren vierten V1.4 Anschluss miteinander sowie ihren dritten V1.3 und ihren zweiten V1.2 Anschluss miteinander. In der dritten Stellung V1.III angeordnet, verbindet der Ventilkolben 50 der Ventil-Steuereinrichtung V1 ihren ersten V1.1 und ihren dritten V1.3 Anschluss miteinander sowie ihren vierten V1.4 und ihren zweiten V1.2 Anschluss miteinander.

Bei dem ersten bis dritten Ausführungsbeispiel nach Fig. 1 bis 3 ist zur Ansteuerung des Ventilkolbens 20 der weiteren Ventil-Steuereinrichtung V2 entgegen der Kraft der Druckfeder 34 die eine Steuerseite 32 des Ventilkolbens 20 mittels eines Steuerfluiddrucks *pᵣ* in Richtung der einen Endstellung V2.V in Form der Federungsstellung V2.V beaufschlagbar. Zur Regelung des Steuerfluiddrucks *pᵣ* ist ein Proportional-Druckregelventil V5 vorgesehen, dessen Ventilkolben entgegen der Kraft des Steuerfluiddrucks *pᵣ* elektromagnetisch betätigbar ist. Dazu steuert die Regeleinheit 36 eine Magnetbetätigungseinrichtung 56 des Proportional-Druckregelventils V5 an.

Der Steuerfluiddruck *pᵣ* ist an einem ersten Anschluss V5.1 des Proportional-Druckregelventils abgegriffen und über eine Steuerleitung auf eine Steuerseite des Ventilkolbens des Proportional-Druckregelventils V5 geführt. Ein zweiter Anschluss V5.2 des Proportional-Druckregelventils V5 ist an einen Pilotfluiddruckanschluss C der Betätigungseinrichtung und ein dritter Anschluss V5.3 an eine Tankleitung 58 angeschlossen. Optional besteht die Möglichkeit der Versorgung des Proportionaldruckregelventils vom Druckversorgungsanschluss P aus.

Zudem ist der Steuerfluiddruck *pᵣ* über eine weitere Steuerleitung und einen Steueranschluss 60 auf die eine Steuerseite 32 des Ventilkolbens 20 der weiteren Ventil-Steuereinrichtung V2 geführt. Zur Ansteuerung des Lasthalteventils V3 ist der Steuerfluiddruck *pᵣ* an einem Verzweigungspunkt in der Steuerleitung zwischen dem Proportional-Druckregelventil V5 und der weiteren Ventil-Steuereinrichtung V2 abgegriffen und über eine weitere Steuerleitung zu dem Lasthalteventil V3 geführt.

Bei dem ersten Ausführungsbeispiel nach Fig. 1 ist die weitere Ventil-Steuereinrichtung V2 als 5/3-Wegeventil ausgebildet. Der Fluidweg von dem stangenseitigen Arbeitsraum 30 des Aktuators 10 zu dem Tank 26 führt über die weitere Ventil-Steuereinrichtung V2. Dazu ist ein vierter Anschluss V2.4 der weiteren Ventil-Steuereinrichtung V2 über eine Fluidleitung an einen Verzweigungspunkt in der Fluidleitung zwischen dem stangenseitigen Arbeitsraum 30 des Aktuators 10 und der Ventil-Steuereinrichtung V1 angeschlossen. Ein fünfter Anschluss V2.5 der weiteren Ventil-Steuereinrichtung V2 ist über eine Fluidleitung an die Tankleitung 58 angeschlossen. In der Federungsstellung V2.V ist der vierte V2.4 mit dem fünften V2.5 Anschluss verbunden, die jeweils in der Lade- V2.III und Trennstellung V2.IV von sämtlichen anderen Anschlüssen der weiteren Ventil-Steuereinrichtung V2 getrennt sind. In der Tankleitung 58 ist ein Steuerdruck abgegriffen und über eine Steuerleitung und einen anderen Steueranschluss 62 auf eine andere Steuerseite 64 des Ventilkolbens 20 der weiteren Ventil-Steuereinrichtung V2 geführt.

Bei dem zweiten Ausführungsbeispiel nach Fig. 2 ist die weitere Ventil-Steuereinrichtung V2 als 3/3-Wegeventil ausgebildet. Der Fluidweg von dem stangenseitigen Arbeitsraum 30 des Aktuators 10 zu dem Tank 26 führt über ein Ablaufventil V6, das als 2/2-Proportional-Wegeventil V6 ausgebildet ist. In einer in der Fig. 2 gezeigten unangesteuerten ersten Endstellung V6.I trennt ein Ventilkolben 66 des Ablaufventils V6 seine beiden Anschlüsse V6.1, V6.2 voneinander, wohingegen diese Anschlüsse V6.1, V6.2 in seiner zweiten Endstellung V6.II miteinander verbunden sind. Zur Ansteuerung des Ablaufventils V6 wirkt auf eine Steuerseite 68 seines Ventilkolbens 66 der Steuerfluiddruck *pᵣ*, der an dem Verzweigungspunkt in der Steuerleitung zwischen dem Proportional-Druckbegrenzungsventil V5 und der weiteren Ventil-Steuereinrichtung V2 abgegriffen ist. Mittels des Steuerfluiddrucks *pᵣ* ist der Ventilkolben 66 des Ablaufventils V6 entgegen der Kraft einer Druckfeder 70 von seiner ersten V6.I in seine zweite V6.II Endstellung bringbar.

Bei dem ersten und zweiten Ausführungsbeispiel entspricht die Ladestellung V2.III des Ventilkolbens 20 der weiteren Ventil-Steuereinrichtung V2 seiner unangesteuerten, anderen Endstellung V2.III. Zudem kann in diesen beiden Ausführungsbeispielen die Speichereinrichtung 16 über ein Absperrventil, und insbesondere über eine Drossel oder Blende, zum Ablassen des Speicherdrucks *pₛ* bzw. -fluids mit dem Tank 26 verbindbar sein.

Bei dem dritten Ausführungsbeispiel nach Fig. 3 ist die weitere Ventil-Steuereinrichtung V2 als 6/5-Wegeventil ausgebildet. Der Fluidweg von dem stangenseitigen Arbeitsraum 30 des Aktuators 10 zu dem Tank 26 führt über die weitere Ventil-Steuereinrichtung V2. Die weitere Ventil-Steuereinrichtung V2 weist einen vierten V2.4 und einen fünften V2.5 Anschluss sowie einen anderen Steueranschluss 62 auf, die entsprechend dem ersten Ausführungsbeispiel nach Fig. 1 an Komponenten der Betätigungseinrichtung angeschlossen und in der Federungs- V2.V und Trennstellung V2.IV des Ventilkolbens 20 miteinander verbunden oder voneinander getrennt sind. Zudem ist die weitere Ventil-Steuereinrichtung V2 mit einem sechsten Anschluss V2.6 versehen, der über einen Lastmelde- bzw. Load-Sensing-Anschluss LS und eine entsprechende Leitung an die Druckversorgungsquelle 24 in Form einer einstellbaren Pumpe 24 angeschlossen ist zwecks deren Druckeinstellung. Das LS-Signal könnte auch über Druckmessumformer (an Anschluss LS) aber auch elektronisch an die Pumpen übermittelt werden. Damit würde die Schlauchleitung der Pumpe entfallen. Die Pumpe 24 ist wiederum hochdruckseitig an den Druckversorgungsanschluss P der Betätigungseinrichtung angeschlossen. Bei Anordnung des Ventilkolbens 20 der weiteren Ventil-Steuereinrichtung V2 in seiner Ladestellung V2.III ist ihr zweiter V2.2 und ihr dritter V2.3 Anschluss über einen Fluidweg miteinander verbunden, in dem ein Verzweigungspunkt vorgesehen ist, mit dem ihr sechster Anschluss V2.6 verbunden ist. In den Fluidweg zwischen dem zweiten Anschluss V2.2 der weiteren Ventil-Steuereinrichtung V2 und diesem Verzweigungspunkt kann die Drossel 72 oder Blende geschaltet sein.

Bei dem dritten Ausführungsbeispiel ist der Ventilkolben 20 der weiteren Ventil-Steuereinrichtung V2 zudem in einer Entladestellung V2.I anordenbar, in der ihr dritter V2.3 und fünfter V2.5 Anschluss über einen Fluidweg miteinander verbunden und ihre restlichen Anschlüsse voneinander getrennt sind. In diesen Fluidweg kann eine Drossel 76 oder Blende geschaltet sein. Zwischen seiner Entlade- V2.I und Ladestellung V2.III ist der Ventilkolben 20 der weiteren Ventil-Steuereinrichtung V2 in einer weiteren Trennstellung V2.II anordenbar, in der dieser sämtliche Anschlüsse der weiteren Ventil-Steuereinrichtung V2 voneinander trennt. Zudem ist zum Erfassen des jeweiligen Fluiddrucks *pₐ*,*pₛ* in der Fluidleitung zwischen dem kolbenseitigen Arbeitsraum 28 des Aktuators 10 und der weiteren Ventilsteuereinrichtung V2 sowie in der Fluidleitung zwischen dieser V2 und der Speichereinrichtung 16 jeweils ein Drucksensor 40, 78, 80 vorgesehen, der zur Übermittlung seiner Messwerte an die Regeleinheit 36 angeschlossen ist.

Durch den Einsatz des Drucksensors 80 zur Überwachung des Speicherdrucks *pₛ* kann, insbesondere nach einer Sicherheitsbeurteilung, auf ein zusätzliches Druckbegrenzungsventil zur Absicherung des maximalen Speicherdrucks verzichtet werden.

Bei dem ersten bis dritten Ausführungsbeispiel gewährleisten bei einer Aktivierung der Federung insbesondere Proportionalsteuernuten des jeweiligen Ventilkolbens 20 der weiteren Ventil-Steuereinrichtung V2 und/oder des Proportional-Druckregelventils V5 eine allmähliche Verfahrbewegung der Kolbenstange 22 des Aktuators 10. Anstatt der Ansteuerung des Ventilkolbens 20 der weiteren Ventil-Steuereinrichtung V2 mittels des Proportional- Druckregelventils V5 kann diese Ansteuerung auch mittels eines elektromotorischen Stellantriebs 82 entsprechend dem vierten Ausführungsbeispiel durchgeführt werden.

Bei dem vierten Ausführungsbeispiel nach Fig. 4 ist die weitere Ventil-Steuereinrichtung V2 entsprechend der weiteren Ventil-Steuereinrichtung V2 des dritten Ausführungsbeispiels ausgebildet und angeschlossen. Auch sind dem dritten Ausführungsbeispiel entsprechende und entsprechend angeschlossene Drucksensoren 40, 78, 80 vorgesehen. Im Gegensatz zum dritten ist im vierten Ausführungsbeispiel zur Ansteuerung des Ventilkolbens 20 der weiteren Ventil-Steuereinrichtung V2 der elektromotorische Stellantrieb 82 vorgesehen, dessen Elektromotor 84 von der Regeleinheit 36 über eine elektrische Leitung ansteuerbar ist. Des Weiteren wird das Lasthalteventil V3 direkt von der Regeleinheit 36 angesteuert.

Bei dem dritten und vierten Ausführungsbeispiel entspricht die Entladestellung V2.I des Ventilkolbens 20 der weiteren Ventil-Steuereinrichtung V2 seiner unangesteuerten, anderen Endstellung V2.I. Die Ladestellung V2.III ist zwischen der Entladestellung V2.I und der Federungsstellung V2.V vorgesehen.

Der Aktuator 10 ist als Arbeitszylinder 10 ausgebildet. Die Betätigungseinrichtung ist Teil einer in den Figuren nicht gezeigten fahrbaren Arbeitsmaschine, insbesondere einer Baumaschine, wie beispielsweise eines Radladers oder eines Mobilbaggers, mit einem den Arbeitszylinder 10 aufweisenden Hubwerk. Hubwerkfederungssysteme, die die Betätigungseinrichtung und ein Hubwerk aufweisen, dienen zur Komfort- und Fahrsicherheitssteigerung der Arbeitsmaschine.

Die Regeleinheit 36 zur Ansteuerung der weiteren Ventil-Steuereinrichtung V2 kann der Regeleinheit 36 der Arbeitsmaschine entsprechen. Alternativ kann die Regeleinheit 36 zur Ansteuerung der weiteren Ventil-Steuereinrichtung V2 eine Einheit mit der weiteren Ventil-Steuereinrichtung V2 bilden, die von der Regeleinheit der Arbeitsmaschine hardwaretechnisch und räumlich separiert ist. Die letztere Variante hat den Vorteil, dass zur Kommunikation zwischen der Regeleinheit 36 der weiteren Ventil-Steuereinrichtung V2 und der Regeleinheit der Arbeitsmaschine weniger Steuersignale notwendig sind. Dadurch kann die Regeleinheit der Arbeitsmaschine dahingehend einfacher ausgebildet werden, dass keine Ein- und Ausgänge für die Federungsfunktion vorgesehen sein müssen.

Die Ventil-Steuereinrichtung V1 kann in einem Hauptsteuerblock und die Federungseinrichtung 14, insbesondere die weitere Ventil-Steuereinrichtung V2, als Anbauscheibe für den Hauptsteuerblock vorgesehen sein. Alternativ können die Ventil-Steuereinrichtung V1 und die Federungseinrichtung 14 in Monoblockbauweise ausgebildet sein.

Die Ventil-Steuereinrichtung V1 und die weitere Ventil-Steuereinrichtung V2 sind unabhängig voneinander, insbesondere von der Regeleinheit 36, ansteuerbar und deren Ventilkolben 20, 50 entsprechend unabhängig voneinander verfahrbar.

Die Betätigungsvorrichtung gemäß dem ersten und zweiten Ausführungsbeispiel wird wie folgt betrieben:
Auflade-Verfahrensschritt: Die Speichereinrichtung 16 wird über die in ihrer Ladestellung V2.III angeordnete weitere Ventil-Steuereinrichtung V2 auf einen initialen Speicherdruck aufgeladen. Der initiale Speicherdruck kann dem maximalen Betriebsdruck der Betätigungsvorrichtung entsprechen, der dem maximalen Betriebsdruck des Hubwerks entspricht. Dadurch, dass die weitere Ventil-Steuereinrichtung V2 an den Druckversorgungsanschluss P zur Versorgung des Aktuators 10 angeschlossen ist, kann eine Speicheraufladung bei jeder den Aktuator 10 ansteuernden Pumpendruckerhöhung passiv durchgeführt werden. Jedoch wird die Speichereinrichtung 16 vorzugsweise unabhängig von einer Ansteuerung des Aktuators 10 aktiv aufgeladen.

Darauf kann ein Trenn-Verfahrensschritt folgen: Nach Aufladen der Speichereinrichtung 16 kann der Ventilkolben 20 der weiteren Ventilsteuereinrichtung V2 in die Trennstellung V2.IV verfahren werden, die zwischen der Ladestellung V2.III und der Federungsstellung V2.V vorgesehen ist.

Hierauf folgt ein Prüf-Verfahrensschritt: Für eine Aktivierung der Federung durch die Regeleinheit 36 muss beispielsweise zumindest eine der folgenden Voraussetzungen erfüllt sein: Die Federung ist über eine entsprechende Eingabeeinrichtung 38, 42, insbesondere dauerhaft, aktiviert; die Federung ist über die Eingabeeinrichtung 38, 42 nicht dauerhaft deaktiviert; die Arbeitsmaschine überschreitet eine bestimmte Fahrgeschwindigkeit, die durch den Geschwindigkeitssensor 40, 48 erfasst ist. Die Regeleinheit 36 kann anhand von Steuerungsbefehlen für den Aktuator 10, die dieser von der entsprechenden Eingabeeinrichtung 38, 44 zugeführt werden, die Aktivierung der Federung plausibilisieren. Hierbei kann vorgesehen sein, dass die Federung erst dann aktiviert wird, wenn der Aktuator 10 über die Eingabeeinrichtung 38, 44 nicht von einem Bediener angesteuert wird.

Danach folgt der Verfahrensschritt der passiven Druckanpassung: Bei Vorliegen der vorgebbaren Voraussetzungen wird für eine Aktivierung der Federung das Lasthalteventil V3 aufgesteuert, falls dieses in seiner Schließstellung angeordnet ist. Zudem wird der Ventilkolben 20 der weiteren Ventil-Steuereinrichtung V2, insbesondere ausgehend von seiner Trennstellung V2.IV, in seine Federungsstellung V2.V verfahren. Dabei stellt der Ventilkolben 20 den Fluidweg zwischen der Speichereinrichtung 16 und dem kolbenseitigen Arbeitsraum 28 des Aktuators 10 graduell zunehmend her, wobei sich der Federungsdruck *pₐ* in diesem Arbeitsraum 28 und ein aktueller Speicherdruck *pₛ* der Speichereinrichtung 16 über den Fluidweg gegenseitig ausgleichen und entsprechend graduell zunehmend aneinander anpassen. Gleichzeitig wird der stangenseitige Arbeitsraum 30 des Aktuators 10 mit dem Tank 26 verbunden.

Die Betätigungsvorrichtung gemäß dem dritten und vierten Ausführungsbeispiel wird wie folgt betrieben:
In einem deaktivierten Zustand der Betätigungseinrichtung, beispielsweise bei abgeschalteter Arbeitsmaschine, ist der Ventilkolben 20 der weiteren Ventil-Steuereinrichtung V2 in seiner unangesteuerten Entladestellung V2.I angeordnet, wodurch die Speichereinrichtung 16 zum Tank 26 hin entlastet wird.

Bei einer darauffolgenden Aktivierung der Betätigungsvorrichtung, beispielsweise bei angeschalteter Arbeitsmaschine, kann der Ventilkolben 20 zunächst ausgehend von der Entladestellung V2.I in eine weitere Trennstellung V2.II verfahren werden, die zwischen der Entladestellung V2.I und der Ladestellung V2.III vorgesehen ist.

Danach folgt ein Auflade-Verfahrensschritt entsprechend dem ersten und zweiten Ausführungsbeispiel, wobei der Speicherdruck *pₛ* mittels des zugeordneten Drucksensors 80 überwacht und/oder über die Load-Sensing-Leitung der Pumpe 24 zugeführt werden kann. Die Aufladung der Speichereinrichtung 16 kann mit dem aktuellen Auslastungsgrad 18 des Arbeitsmaschinenantriebsaggregats dahingehend abgestimmt werden, dass die Aufladung der Speichereinrichtung 16 nur dann erfolgt, wenn das Antriebsaggregat aktuell nicht voll ausgelastet ist bzw. genügend Leistungsreserven vorhanden sind. Dazu wird der Auslastungsgrad 18 des Aggregats erfasst und der Regeleinheit 36 zugeführt. Das Aggregat kann als Verbrennungskraftmaschine oder Elektromotor ausgeführt sein. In Abhängigkeit des Speicherdrucks 16 und des Auslastungsgrads 18 des Antriebsaggregats kann eine Befüllungsgeschwindigkeit der Speichereinrichtung 16 vorgegeben werden, insbesondere proportional eingestellt werden.

Anschließend kann der Ventilkolben 20 wieder zurück in die zwischen der Entladestellung V2.I und der Ladestellung V2.III vorgesehene Trennstellung V2.II verfahren werden.

Bei Aktivierung der Federung wird zunächst der Prüf-Verfahrensschritt entsprechend dem ersten und zweiten Ausführungsbeispiel sowie anschließend die aktive Druckanpassung des Speicherdrucks *pₛ* an den lasthaltenden Federungsdruck *pₐ* in dem kolbenseitigen Arbeitsraum 28 des Aktuators 10 durchgeführt. Dazu wird basierend auf den Messwerten der beiden Drucksensoren 40, 78, 80 von der Regeleinheit 36 ein Differenzdruck zwischen dem Speicherdruck *pₛ* und dem Federungsdruck *pₐ* ermittelt, basierend auf dem der Speicherdruck *pₛ* der Speichereinrichtung 16 an den Federungsdruck *pₐ* aktiv angepasst wird. So wird, falls bei Aktivierung der Federung der Speicherdruck *pₛ* höher als der Federungsdruck *pₐ* ist, der Ventilkolben 20 in seine Entladestellung V2.I verfahren und die Speichereinrichtung 16 zum Tank 26 hin entlastet bis der Speicherdruck *pₛ* an den Federungsdruck *pₐ* angeglichen ist. Falls hingegen bei Aktivierung der Federung der Federungsdruck *pₐ* höher als der Speicherdruck *pₛ* ist, wird der Ventilkolben 20 in seine Ladestellung V2.III verfahren und die Speichereinrichtung 16 so lange geladen bis der Speicherdruck *pₛ* an den Federungsdruck *pₐ* angeglichen ist. Dies wird als aktive Druckanpassung angesehen. Falls die aktive Druckanpassung durchgeführt wird, nachdem die Federung aufgrund des Erreichens einer bestimmten Verfahrgeschwindigkeit der Arbeitsmaschine aktiviert wurde und die Arbeitsmaschine unter nahezu Vollauslastung ihres Antriebsaggregats aktuell beschleunigt wird, ist es von Vorteil, wenn die Speichereinrichtung 16 initial auf den maximalen Betriebsdruck geladen worden ist, weil zur aktiven Druckanpassung dann lediglich Fluiddruck *pₛ* aus der Speichereinrichtung 16 zum Tank 26 hin abgelassen werden muss, wofür keine Leistung des Antriebsaggregats benötigt wird.

Hierauf folgt der Verfahrensschritt der passiven Druckanpassung und gegebenenfalls der Trenn-Verfahrensschritt entsprechend dem ersten und zweiten Ausführungsbeispiel.

In jedem Ausführungsbeispiel nimmt der Ventilkolben 20 auf seinem Verfahrweg, insbesondere ausgehend von der Trennstellung V2.IV zwischen Federungs- V2.V und Ladestellung V2.III, in Richtung seiner Federungsstellung V2.V verschiedene Zwischenstellungen ein, die verschiedenen Dämpfungsraten der Federung entsprechen. Dabei ist die Dämpfung der Federung bei der initialen Herstellung der Fluidverbindung zwischen Speichereinrichtung 16 und dem Aktuator 10 am höchsten und nimmt dann während der Verfahrbewegung des Ventilkolbens 20 in Richtung seiner Federungsstellung V2.V ab. Ist der Ventilkolben 20 schließlich in seiner Federungsstellung V2.V angelangt, ist eine freie Federung ermöglicht, also der Fluidweg zwischen der Speichereinrichtung 16 und dem Aktuator 10 im Wesentlichen frei von Strömungsquerschnittsverengungseinrichtungen. Daher lässt sich über die entsprechende Eingabeeinrichtung 38, 46 mittels einer gezielten Anordnung des Ventilkolbens 20 in einer Zwischenstellung zwischen der genannten Trennstellung V2.IV und Federungsstellung V2.V die Dämpfungsrate der Federung vorgeben.

In dem ersten bis dritten Ausführungsbeispiel erfolgt die Ansteuerung des Ventilkolbens 20 der weiteren Ventil-Steuereinrichtung V2 ausgehend von der Regeleinheit 36 über das Proportional-Druckbegrenzungsventil V5 und in dem vierten Ausführungsbeispiel ausgehend von der Regeleinheit 36 über den elektromotorischen Stellantrieb 82.

## Patentansprüche

1. Betätigungsvorrichtung für zumindest einen fluidisch antreibbaren Verbraucher (10), wie einen hydraulischen Aktuator, bestehend aus mindestens einer Ventil-Steuereinrichtung (V1) zum Steuern einer alternierenden Bewegung des jeweiligen Verbrauchers (10) und mindestens einer Federungseinrichtung (14), die zwischen die Ventil-Steuereinrichtung (V1) und den jeweiligen Verbraucher (10) geschaltet ist, wobei die Federungseinrichtung (14) eine weitere Ventil-Steuereinrichtung (V2) aufweist, deren Ventilkolben (20) stufenlos in einem zugehörigen Ventilgehäuse verfahrbar ist, wobei in einer Federungsstellung (V2.V) des Ventilkolbens (20) der weiteren Ventil-Steuereinrichtung (V2) eine Speichereinrichtung (16) der Federungseinrichtung (14) über einen Fluidweg durch die weitere Ventil-Steuereinrichtung (V2) mit dem jeweiligen Verbraucher (10) verbunden ist, und
wobei der Ventilkolben (20) der weiteren Ventil-Steuereinrichtung (V2) in einer Ladestellung (V2.III) anordenbar ist, in der die Speichereinrichtung (16) für ihr Aufladen über einen weiteren Fluidweg durch die weitere Ventil-Steuereinrichtung (V2) mit einem Druckversorgungsanschluss (P) verbunden ist,
**dadurch gekennzeichnet,**
**dass** der Ventilkolben (20) der weiteren Ventil-Steuereinrichtung (V2) in zumindest einer Trennstellung (V2.II, V2.IV) anordenbar ist, in der dieser sämtliche Anschlüsse der weiteren Ventil-Steuereinrichtung (V2) voneinander trennt, und
**dass** die eine Trennstellung (V2.IV) zwischen der Federungsstellung (V2.V) und der Ladestellung (V2.III) vorgesehen ist.

2. Betätigungsvorrichtung nach Anspruch 1, **dadurch gekennzeichnet, dass** die weitere Ventil-Steuereinrichtung (V2) derart eingerichtet ist, dass sich über diese bei entsprechender Ansteuerung ein Federungsdruck (*pₐ*) im Verbraucher und ein Speicherdruck (*pₛ*) der Speichereinrichtung (16) allmählich gegenseitig ausgleichen und entsprechend aneinander anpassen.

3. Betätigungsvorrichtung nach Anspruch 1 oder 2, **dadurch gekennzeichnet, dass** die weitere Ventil-Steuereinrichtung (V2) derart eingerichtet ist, dass diese, wenn sich ihr Ventilkolben (20) in die Federungsstellung (V2.V) bewegt, den Fluidweg zumindest teilweise graduell zunehmend herstellt, wobei sich gleichzeitig der Federungsdruck (*pₐ*) im Verbraucher (10) und der Speicherdruck (*pₛ*) der Speichereinrichtung (16) über den Fluidweg gegenseitig ausgleichen und entsprechend graduell zunehmend aneinander anpassen.

4. Betätigungsvorrichtung nach einem der vorstehenden Ansprüche, **dadurch gekennzeichnet, dass** der Ventilkolben (20) während der graduell zunehmenden Herstellung des Fluidweges und/oder bei Anordnung in der Federungsstellung (V2.V) den Druckversorgungsanschluss (P) der Betätigungsvorrichtung und die Speichereinrichtung (16) voneinander trennt.

5. Betätigungsvorrichtung nach einem der vorstehenden Ansprüche, **dadurch gekennzeichnet, dass** zur Ansteuerung der weiteren Ventil-Steuereinrichtung (V2) ein Proportional-Druckregelventil (V5) vorgesehen ist, über das eine Steuerseite (32) des Ventilkolbens (20) der weiteren Ventil-Steuereinrichtung (V2) mit einem Steuerfluiddruck (*pᵣ*) beaufschlagbar ist.

6. Betätigungsvorrichtung nach Anspruch 5, **dadurch gekennzeichnet, dass** das Proportional-Druckregelventil (V5) entgegen der Kraft des Steuerfluiddrucks (*pᵣ*) elektromagnetisch betätigbar ist.

7. Betätigungsvorrichtung nach einem der vorstehenden Ansprüche, **dadurch gekennzeichnet, dass** eine weitere Trennstellung (V2.II) zwischen der Ladestellung (V2.III) und einer Entladestellung (V2.I) des Ventilkolbens (20) der weiteren Ventil-Steuereinrichtung (V2) vorgesehen ist, in der die Speichereinrichtung (16) über die weitere Ventil-Steuereinrichtung (V2) mit einem Tankanschluss (T) verbunden ist.

8. Betätigungsvorrichtung nach einem der vorstehenden Ansprüche, **dadurch gekennzeichnet, dass** in einer Fluidverbindung zwischen dem Verbraucher (10) und dem Tankanschluss (T) ein Ablaufventil (V6) vorgesehen ist und dass zur Ansteuerung des Ablaufventils (V6) auf eine Steuerseite (68) seines Ventilkolbens (66) der Steuerfluiddruck (*pᵣ*) wirkt.

9. Betätigungsvorrichtung nach einem der vorstehenden Ansprüche, **dadurch gekennzeichnet, dass** ein Drucksensor (40, 78), der den Federungsdruck (*pₐ*) des Verbrauchers (10) erfasst, und vorzugsweise ein weiterer Drucksensor (40, 80) vorgesehen ist, der den Speicherdruck (*pₛ*) der Speichereinrichtung (16) erfasst, der jeweils zur Übermittlung seiner Druckmesswerte an eine Regeleinheit (36) der Betätigungsvorrichtung angeschlossen ist.

10. Betätigungsvorrichtung nach einem der Ansprüche 5 bis 9, **dadurch gekennzeichnet, dass** ein Lasthalteventil (V3) vorgesehen ist, das den Federungsdruck (*pₐ*) im Verbraucher (10) absichert und von dem Proportional-Druckregelventil (V5) mittels des Steuerfluiddrucks (*pᵣ*) oder über einen zusätzlichen Anschluss der Betätigungseinrichtung oder von der Regeleinheit (36) ansteuerbar ist.

11. Verfahren zum Betätigen zumindest eines fluidisch antreibbaren Verbrauchers (10) mittels einer Betätigungsvorrichtung nach einem der Ansprüche 1 bis 10, mit den folgenden Verfahrensschritten:
- Aufladen der Speichereinrichtung (16) auf einen initialen Speicherdruck über die in ihrer Ladestellung (V2.III) angeordnete weitere Ventil-Steuereinrichtung (V2); und
- Verfahren des Ventilkolbens (20) der weiteren Ventil-Steuereinrichtung (V2) in seine Federungsstellung (V2.V), wobei der Ventilkolben (20) den Fluidweg zwischen der Speichereinrichtung (16) und dem Verbraucher (10) zumindest teilweise graduell zunehmend herstellt, wobei sich gleichzeitig ein Federungsdruck (*pₐ*) in dem Verbraucher (10) und ein aktueller Speicherdruck (*pₛ*) der Speichereinrichtung (16) über den Fluidweg gegenseitig ausgleichen und entsprechend graduell zunehmend aneinander anpassen.

12. Verfahren nach Anspruch 11, **dadurch gekennzeichnet, dass** mittels jeweils eines Drucksensors (40, 78, 80) der Federungs- (*pₐ*) und der Speicherdruck (*pₛ*) erfasst werden und dass nach dem Aufladen der Speichereinrichtung (16) auf den initialen Speicherdruck und vor ihrem Verbinden mit dem Verbraucher (16) der initiale Speicherdruck in Abhängigkeit dieser erfassten Drücke (*pₐ,pₛ*) durch entweder Entladen oder Aufladen der Speichereinrichtung (16) an den Federungsdruck (*pₐ*) angeglichen wird.

## Claims

1. Actuating device for at least one fluidically drivable consumer (10), such as a hydraulic actuator, consisting of at least one valve control device (V1) for controlling an alternating movement of the respective consumer (10) and at least one suspension device (14) which is connected between the valve control device (V1) and the respective consumer (10), wherein the suspension device (14) has a further valve control device (V2), the valve piston (20) of which can be moved in an associated valve housing in a continuously adjustable manner, wherein, in a suspension position (V2.V) of the valve piston (20) of the further valve control device (V2), an accumulator device (16) of the suspension device (14) is connected to the respective consumer (10) via a fluid path by the further valve control device (V2), and
wherein the valve piston (20) of the further valve control device (V2) can be arranged in a charging position (V2.III), in which the accumulator device (16), for charging thereof, is connected to a pressure supply port (P) via a further fluid path by the further valve control device (V2),
**characterised in that**
the valve piston (20) of the further valve control device (V2) can be arranged in at least one disconnecting position (V2.II, V2.IV) in which said valve piston disconnects all ports of the further valve control device (V2) from one other, and
**in that** one disconnecting position (V2.IV) is provided between the suspension position (V2.V) and the charging position (V2.III).

2. Actuating device according to claim 1, **characterised in that** the further valve control device (V2) is configured in such a manner that, via the said control device, a suspension pressure *(pₐ)* in the consumer and an accumulator pressure (pₛ) of the accumulator device (16) gradually balance each other out and accordingly adjust to each other when appropriately actuated.

3. Actuating device according to either claim 1 or claim 2, **characterised in that** the further valve control device (V2) is configured in such a manner that, when its valve piston (20) moves into the suspension position (V2.V), it establishes the fluid path at least partially in a gradually increasing manner, wherein the suspension pressure *(pₐ)* in the consumer (10) and the accumulator pressure *(pₛ)* of the accumulator device (16) simultaneously balance each other out via the fluid path and accordingly adjust to each other in a gradually increasing manner.

4. Actuating device according to any of the preceding claims, **characterised in that** the valve piston (20) disconnects the pressure supply port (P) of the actuating device and the accumulator device (16) as the fluid path is established in a gradually increasing manner and/or when it is arranged in the suspension position (V2.V).

5. Actuating device according to any of the preceding claims, **characterised in that**, to actuate the further valve control device (V2), a proportional pressure-regulating valve (V5) is provided via which a control fluid pressure *(pᵣ)* can be applied to a control side (32) of the valve piston (20) of the further valve control device (V2).

6. Actuating device according to claim 5, **characterised in that** the proportional pressure-regulating valve (V5) can be electromagnetically actuated against the force of the control fluid pressure (pᵣ).

7. Actuating device according to any of the preceding claims, **characterised in that** a further disconnecting position (V2.II) is provided between the charging position (V2.III) and a discharging position (V2.I) of the valve piston (20) of the further valve control device (V2), in which the accumulator device (16) is connected to a tank port (T) via the further valve control device (V2).

8. Actuating device according to any of the preceding claims, **characterised in that** a discharge valve (V6) is provided in a fluid connection between the consumer (10) and the tank port (T) and **in that**, to actuate the discharge valve (V6), the control fluid pressure (pᵣ) acts on a control side (68) of its valve piston (66).

9. Actuating device according to any of the preceding claims, **characterised in that** a pressure sensor (40, 78), which detects the suspension pressure *(pₐ)* of the consumer (10), and preferably a further pressure sensor (40, 80), which detects the accumulator pressure (pₛ) of the accumulator device (16), is provided, each of which is connected to a control unit (36) of the actuating device for transmitting its pressure measurement values.

10. Actuating device according to any of claims 5 to 9, **characterised in that** a load-holding valve (V3) is provided which safeguards the suspension pressure *(pₐ)* in the consumer (10) and can be controlled by the proportional pressure-regulating valve (V5) by means of the control fluid pressure (pᵣ) or via an additional port of the actuating device or by the control unit (36).

11. Method for actuating at least one fluidically drivable consumer (10) by means of an actuating device according to any of claims 1 to 10, having the following method steps:
- charging the accumulator device (16) to an initial accumulator pressure via the further valve control device (V2) arranged in its charging position (V2.III); and
- moving the valve piston (20) of the further valve control device (V2) into its suspension position (V2.V), wherein the valve piston (20) establishes the fluid path between the accumulator device (16) and the consumer (10) at least partially in a gradually increasing manner, wherein a suspension pressure *(pₐ)* in the consumer (10) and a current accumulator pressure *(pₛ)* of the accumulator device (16) simultaneously balance each other out via the fluid path and accordingly adjust to each other in a gradually increasing manner.

12. Method according to claim 11, **characterised in that** the suspension pressure *(pₐ)* and the accumulator pressure (pₛ) are each detected by means of a pressure sensor (40, 78, 80) and **in that**, after the accumulator device (16) has been charged to the initial accumulator pressure and before it is connected to the consumer (16), the initial accumulator pressure is adjusted to the suspension pressure *(pₐ)* as a function of these detected pressures *(pₐ,pₛ)* by either discharging or charging the accumulator device (16).

## Revendications

1. Système d'actionnement d'au moins un consommateur (10) pouvant être entraîné fluidiquement, comme un actionneur hydraulique, constitué d'au moins un dispositif (V1) de commande par soupape pour la commande d'un mouvement alterné du consommateur (10) respectif et d'au moins un dispositif (14) de suspension, qui est monté entre le dispositif (V1) de commande par soupape et le consommateur (10) respectif, dans lequel le dispositif (14) de suspension a un autre dispositif (V2) de commande par soupape, dont le piston (20) de soupape peut être déplacé progressivement dans un corps de soupape associé, dans lequel, dans un position (V2.V) de suspension du piston (20) de soupape de l'autre dispositif (V2) de commande par soupape, un dispositif (16) d'accumulation du dispositif (14) de suspension communique avec le consommateur (10) respectif en passant par un chemin de fluide dans l'autre dispositif (V2) de commande par soupape, et
dans lequel le piston (20) de soupape de l'autre dispositif (V2) de commande par soupape peut être mis dans une position (V2.III) de charge, dans laquelle le dispositif (16) d'accumulation communique, pour sa charge en passant par un autre chemin de fluide dans l'autre dispositif (V2) de commande de soupape, avec un raccord (P) d'alimentation en pression,
**caractérisé**
**en ce que** le piston (20) de soupape de l'autre dispositif (V2) de commande par soupape peut être mis dans au moins une position (V2.II, V2.IV) de séparation, dans laquelle celui-ci sépare les uns des autres tous les raccords de l'autre dispositif (V2) de commande par soupape, et
**en ce que** la une position (V2.IV) de séparation est prévue entre la position (V2.V) de suspension et la position (V2.III) de charge.

2. Système d'actionnement suivant la revendication 1, **caractérisé en ce que** l'autre dispositif (V2) de commande par soupape est agencé de manière à ce que, par celui-ci, lors d'une commande correspondante, une pression (*pₐ*) de suspension dans le consommateur et une pression (*pₛ*) d'accumulation du dispositif (16) d'accumulation se compensent mutuellement peu à peu et s'adaptent en conséquence l'une à l'autre.

3. Système d'actionnement suivant la revendication 1 ou 2, **caractérisé en ce que** l'autre dispositif (V2) de commande par soupape est agencé de manière à ce que celui-ci, lorsque son piston (20) de soupape se déplace dans la position (V2.V) de suspension, donne le chemin de fluide augmentant graduellement au moins en partie, dans lequel, en même temps, la pression (*pₐ*) de suspension dans le consommateur (10) et la pression (*pₛ*) d'accumulation du dispositif (16) d'accumulation se compensent mutuellement par le chemin de fluide et en conséquence s'adaptent l'une à l'autre de plus en plus graduellement.

4. Système d'actionnement suivant l'une des revendications précédentes, **caractérisé en ce que** le piston (20) de soupape sépare, pendant la production augmentant de plus en plus graduellement du chemin de fluide et/ou lors de la mise dans la position (V2.V) de suspension, le raccord (P) d'alimentation en pression du système d'actionnement et le dispositif (16) d'alimentation l'un de l'autre.

5. Système d'actionnement suivant l'une des revendications précédentes, **caractérisé en ce que**, pour la commande de l'autre dispositif (V2) de commande par soupape, il est prévu une soupape (V5) de réglage de la pression proportionnelle, dans laquelle un côté (32) de commande du piston (20) de soupape de l'autre dispositif (V2) de commande par soupape peut être soumis à une pression (*pᵣ*) de fluide de commande.

6. Système d'actionnement suivant la revendication 5, **caractérisé en ce que** la soupape (V5) de réglage de pression proportionnelle peut être actionnée électromagnétiquement à l'encontre de la force de la pression (*pᵣ*) de fluide de commande.

7. Système d'actionnement suivant l'une des revendications précédentes, **caractérisé en ce qu'**il est prévu une autre position (V2.II) de séparation entre la position (V2.III) de charge et une position (V2.I) de décharge du piston (20) de soupape de l'autre dispositif (V2) de commande par soupape, dans laquelle le dispositif (16) d'accumulation communique avec un raccord (T) de réservoir en passant par l'autre dispositif (V2) de commande par soupape.

8. Système d'actionnement suivant l'une des revendications précédentes, **caractérisé en ce que**, dans une communication fluidique entre le consommateur (10) et le raccord (T) de réservoir, est prévue une soupape (V6) d'évacuation et ce que, pour la commande de la soupape (V6) d'évacuation, la pression (*pᵣ*) de fluide de commande s'applique à un côté (68) de commande du piston (66) de soupape.

9. Système d'actionnement suivant l'une des revendications précédentes, **caractérisé en ce qu'**il est prévu un capteur (40, 78) de pression, qui détecte la pression (*pₐ*) de suspension du consommateur (10) et, de préférence un autre capteur (40, 80) de pression, qui détecte la pression (*pₛ*) d'accumulation du dispositif (16) d'accumulation, qui, respectivement pour la transmission de ses valeurs de mesure de pression, est raccordé à une unité (36) de régulation du système d'actionnement.

10. Système d'actionnement suivant l'une des revendications 5 à 9, **caractérisé en ce qu'**il est prévu une soupape (V3) de maintien de charge, qui sécurise la pression (*pₐ*) de suspension dans le consommateur (10) et qui peut être commandée par la soupape (V5) de réglage de pression proportionnelle au moyen de la pression (*pᵣ*) de fluide de commande ou par un raccord supplémentaire du système d'actionnement ou par l'unité (36) de régulation.

11. Procédé d'actionnement d'au moins un consommateur (10) pouvant être entraîné fluidiquement au moyen d'un système d'actionnement suivant l'une des revendications 1 à 10, comprenant les stades de procédé suivants :
- charge du dispositif (16) d'accumulation à une pression d'accumulation initiale en passant par l'autre dispositif (V2) de commande de soupape mis dans sa position (V2.III) de charge ; et
- déplacement du piston (20) de soupape de l'autre dispositif (V2) de commande par soupape dans sa position (V2.V) de suspension, dans lequel le piston (20) de soupape donne de plus en plus graduellement au moins en partie le chemin de fluide entre le dispositif (16) d'accumulation et le consommateur (10), dans lequel une pression (*pₐ*) de suspension dans le consommateur (10) et une pression (*pₛ*) d'accumulation en cours du dispositif (16) d'accumulation se compensent mutuellement en même temps en passant par le chemin de fluide et s'adaptent en conséquence l'une à l'autre de plus en plus graduellement.

12. Procédé suivant la revendication 11, **caractérisé en ce que**, au moyen respectivement d'un capteur (40, 78, 80) de pression, on détecte la pression (*pₐ*) de suspension et la pression (*pₛ*) d'accumulation et **en ce que**, après la charge du dispositif (16) d'accumulation à la pression d'accumulation initiale et avant sa mise en communication avec le consommateur (16), on égalise, par décharge ou par charge du dispositif (16) d'accumulation, la pression d'accumulation initiale à la pression (*pₐ*) de suspension en fonction de ces pressions (*pₐ, pₛ*) détectées.
